# EUROPÄISCHE PATENTSCHRIFT

(11) **EP 2 024 983 B1**
(45) Veröffentlichungstag und Bekanntmachung des Hinweises auf die Patenterteilung: **01.08.2012**
(21) Anmeldenummer: 07725348.2
(22) Anmeldetag: 18.05.2007
(51) Int. Cl.: H01H 9/44

(54) **ELEKTRISCHE SCHALTANORDNUNG UND MONTAGEVERFAHREN**
ELECTRICAL SWITCHING ARRANGEMENT AND MOUNTING METHOD
ARRANGEMENT DE COMMUTATION ELECTRIQUE ET PROCEDE DE MONTAGE

(30) Priorität: 03.06.2006 DE 102006026064
(43) Veröffentlichungstag der Anmeldung: 18.02.2009
(73) Patentinhaber: Eaton Industries GmbH, 53115 Bonn (DE)
(72) Erfinder: HEINS, Volker, 53359 Rheinbach (DE); STAMMBERGER, Hartwig, 53347 Alfter (DE); ZABROCKI, Bogdan, 53819 Neunkirchen-Seelscheid (DE); BRICH, Markus, 53501 Grafschaft-Leimersdorf (DE)
(74) Vertreter: Leadbetter, Benedict
(86) Internationale Anmeldenummer: PCT/EP2007/004440
(87) Internationale Veröffentlichungsnummer: WO 2007/140864

(56) Entgegenhaltungen:
- EP-A- 0 028 740
- JP-A- 2 132 716
- US-A- 5 589 672

## Beschreibung

Die Erfindung betrifft eine elektrische Schaltanordnung, vorzugsweise in einem mehrpoligen Niederspannungs-Leistungsschalter, nach dem Oberbegriff des Anspruches 1.

Aus der Druckschrift US 5,589,672 oder EP0028 740 A ist eine elektrische Schaltvorrichtung mit einem feststehenden und einem beweglichen Kontakt bekannt, bei der eine Lichtbogenleiteinrichtung zur Ableitung und Kühlung des Schaltlichtbogens vorhanden ist. Ein Lichtbogenblech verläuft etwa in der Ebene, in der sich die Kontakte berühren. Zwei einen sogenannten Slotmotor bildende Leitbleche befinden sich parallel neben dem Festkontakt. Das Kontaktmaterial ist aus hochleitfähigem Metall (in der Regel aus Kupfer) hergestellt; die Lichtbogenleiteinrichtung ist aus ferromagnetischem Material hergestellt. Wegen der unterschiedlichen Werkstoffe müssen die Teile des oder der Kontakte und die Lichtbogenleiteinrichtung als getrennte Strukturen hergestellt und beim Zusammenbau der Schaltvorrichtung mit einander verbunden werden. Gemäß US 5,589,672 wird die Lichtbogenleiteinrichtung von unten an den Festkontakt angeschraubt. Als andere Möglichkeit bietet sich die Punktverschweißung oder Nietung an.

Bei dem vorstehend beschriebenen Stand der Technik ist von Nachteil, dass die Montage einer Lichtbogenleiteinrichtung am Festkontakt zeitaufwändig ist.

Der Erfindung liegt daher die Aufgabe zugrunde, eine Schaltanordnung mit Schaltlichtbogenleitvorrichtung (und ein Montageverfahren) anzugeben, bei der insbesondere die Schaltlichtbogenleitvorrichtung in einfacher Weise montierbar ist.

Die Aufgabe wird erfindungsgemäß durch die kennzeichnenden Merkmale des unabhängigen Anspruches gelöst, während den Unteransprüchen vorteilhafte Weiterbildungen der Erfindung zu entnehmen sind. Als Montageverfahren wird ein Nebenanspruch formuliert.

Der Kern der Erfindung ist, dass die Schaltlichtbogenleitvorrichtung auf dem Kontaktauflagenträger des Festkontaktträgers klemmend festgesetzt ist.

Die Schaltlichtbogenleitvorrichtung ist als Inlay-Element ausgebildet, welches beim Montagevorgang auf dem Kontaktauflagenträger in einer Aufnahmeöffnung kraftschlüssig montierbar ist.

Die Schaltlichtbogenleitvorrichtung kann somit ohne Schweißen, Nieten oder Verschrauben auf der Stromschiene des Festkontaktträgers befestigt werden.

Die Schaltlichtbogenleitvorrichtung besteht aus einem länglich gestreckten Grundelement, auf welchem - in auf dem Festkontaktträger montiertem Zustand - auf einem anschlussflächefernen Vorderteil mindestens ein Leitblech, auf ihrem anschlussflächenahen Hinterteil ein Ableithorn, und mittig ein Montagefenster ausgebildet ist.

An dem Kontaktauflagenträger ist eine Aufnahmezunge angeordnet, die von einer, anschlussflächefern am Festkontaktträger angeordneten Querstrebe ausgehend in Richtung auf die Anschlussfläche gerichtet ist. Sodann sind an der Schaltlichtbogenleitvorrichtung zwei, Ober- und Unterkante eines Montagefensters bildende Anlageflächen ausgebildet, von denen die obere Anlagefläche - beim Montagevorgang - oberhalb der Aufnahmezunge und die untere Anlagefläche - beim Montagevorgang - unterhalb der Aufnahmezunge zu liegen kommen und wobei der Abstand der Anlageflächen, die etwa parallel zueinander liegen, voneinander geringer ist als die Dicke der Aufnahmezunge. Die Schaltlichtbogenleitvorrichtung ist gleitend auf die Aufnahmezunge am Kontaktauflagenträger aufschiebbar, wonach die Schaltlichtbogenleitvorrichtung klemmend auf dem Kontaktauflagenträger festgesetzt ist.

Im Weiteren wird eine Bezugsfläche definiert, auf welche - zur Erklärung der geometrischen Einzelheiten - weitere Abmessungen bezogen werden. Die Bezugsfläche besteht aus der Berührungsfläche der oberen Anlagefläche mit der Oberfläche der Aufnahmezunge.

Außerdem wird eine Richtungsangabe oberhalb und unterhalb der Bezugsfläche derart definiert, dass Elemente der Stromschiene und der Schaltlichtbogenleitvorrichtung, die in der Löschkammer der Schaltanordnung zu liegen kommen, als oberhalb der Bezugsfläche (oder oben) liegend bezeichnet werden.
Eine weitere bevorzugte Ausbildung der Erfindung besteht darin, dass die Schaltlichtbogenleitvorrichtung in Art einer 3-Punkt-Verrastung auf der Stromschiene befestigbar ist.

Hierzu ist vorgesehen, dass die Oberfläche der Querstrebe um einen Streb-Abstand unterhalb der Bezugsfläche liegt und dass an mindestens einem Leitblech eine Rastnase angeordnet ist, die im auf der Aufnahmezunge aufgeschobenen Zustand der Schaltlichtbogenleitvorrichtung um einen Rastnasen-Abstand unterhalb der Bezugsfläche liegt, wobei der Rastnasen-Abstand größer ist als der Streb-Abstand, so dass die mindestens eine Rastnase unterhalb der Bezugsfläche zu liegen kommt. Die Oberfläche der Querstrebe und die Oberfläche der Aufnahmezunge sollten etwa parallel liegen.

Am Vorderteil der Schaltlichtbogenleitvorrichtung ist mindestens eine Rastnase angeordnet, die in der Lage einer auf die Aufnahmezunge aufgeschobenen Schaltlichtbogenleitvorrichtung um einen Rastnasen-Abstand unterhalb der Bezugsfläche liegt, wobei der Rastnasen-Abstand größer ist als der Streb-Abstand. Nach dem Aufschieben auf die Aufnahmezunge kommt die mindestens eine Rastnase unterhalb der zur Aufnahmeöffnung gerichteten Kante der Querstrebe zu liegen. Unter Vornahme einer elastischen Verformung lässt sich die aufgeschobene Schaltlichtbogenleitvorrichtung über die Querstrebekante anheben und unter Aufbringen einer Kraft mit zur Bezugsfläche parallel liegendem Kraftvektor über die Querstrebekante vorschieben. Die mindestens eine Rastnase kommt auf der Querstrebe zu liegen.

Aus Symmetriegründen können zwei Rastnasen vorgesehen sein, von denen jeweils eine an der Vorderkante (in Richtung auf die Querstrebe gesehen) an den Leitblechen angeordnet sind.

Vorzugsweise kann die Kontaktanordnung auch an einer doppelt unterbrechenden Schaltanordnung ausgebildet sein. Das heißt, es handelt sich um eine Ausführung, bei der an einem Schalterpol die erfindungsgemäße Anordnung zweifach vorhanden ist.

Bei der Montage einer erfindungsgemäßen Schaltlichtbogenleitvorrichtung wird die Schaltlichtbogenleitvorrichtung auf die Aufnahmezunge aufgeschoben. Die passgenaue Anordnung des Montagefensters auf der Aufnahmezunge reicht zur dauerhaften Fixierung aus. Hierbei kommt es zur 2-Punkt-Klemmung auf der Aufnahmezunge. Diese Ausführungsform reicht für viele Anwendungsfälle aus. Um jedoch höhere Anforderungen an den Schaltkontakt zu stellen, empfiehlt es sich, die vorzugsweise Ausbildung der Erfindung einzusetzen, bei der letztlich eine 3Pkt-Verrastung der Schaltlichtbogenleitvorrichtung zustande kommt.

Es werden dann zwei weitere Montageschritte aufgebracht.

2. Montageschritt: Aufbringen einer von unterhalb der Bezugsfläche ausgeübten Kraft zur elastischen Verformung des Vorderteils der Schaltlichtbogenleitvorrichtung, mittels der das Vorderteil zur Bezugsfläche hin bewegt wird, so dass die mindestens eine Rastnase mindestens in die Ebene der Oberfläche der Querstrebe angehoben wird.

3. Montageschritt: Aufbringen einer in der Ebene der Bezugsfläche liegenden, in Richtung auf die Querstrebe ausgeübten Kraft, so dass die mindestens eine Rastnase auf die Oberfläche der Querstrebe aufgeschoben wird und dort zu liegen kommt.

Weitere Einzelheiten und Vorteile der Erfindung ergeben sich aus dem folgenden, anhand von Figuren erläuterten Ausführungsbeispiel. Es zeigen
- Fig. 1:: eine perspektivische Darstellung der Stromschiene,
- Fig. 2A:: eine perspektivische Darstellung der Schaltlichtbogenleitvorrichtung,
- Fig. 2B:: die Schaltlichtbogenleitvorrichtung im Schnitt,
- Fig. 3 u. 4:: Montagefolge (M1 bis M7) der Schaltlichtbogenleitvorrichtung auf der Stromschiene,
- Fig. 5:: eine perspektivische Darstellung der Stromschiene mit montierter Schaltlichtbogenleitvorrichtung und
- Fig. 6:: eine Einbausituation von Stromschiene mit Schaltlichtbogenleitvorrichtung in einer Schaltkammer.

Wie in Fig. 1 und 2 dargestellt, ist der Festkontakt am Ende 13 einer - vorzugsweise aus Kupfer ausgebildeten - Stromschiene 10 angeordnet, wobei der Festkontaktträger eine Aufnahmeöffnung 17 aufweist. Die Aufnahmeöffnung 17 wird durch einen gegenüber der Anschlussfläche der Stromschiene vorhandenen Querschenkel 14 geschlossen. Die Anschlussfläche 11 ist - gemäß Figurendarstellung - als Befestigungslasche mit einer Befestigungsbohrung ausgebildet.

Beiderseits der Aufnahmeöffnung 17 befinden sich zwei Seitenschenkel 12, wodurch sich ein geteilter Strompfad von der Anschlussfläche der Stromschiene hin zur Kontaktauflage 22 ergibt. Die Kontaktauflage 22 sitzt auf einer Kontaktzunge 20, die am Querschenkel 14 nach innen in die vorbezeichnete Aufnahmeöffnung 17 hineinragt. Die in den Seitenschenkeln geteilten Ströme vereinen sich wieder in der Kontaktzunge 20. Die Stromschiene ist etwa Z-förmig abgewinkelt, so dass Anschlussfläche 11 1 und der Festkontaktträger 18 einschließlich Kontaktzunge 20 etwa parallel liegen.

Die Abmessungen der Seitenschenkel 12, des Querschenkels 14 und der Kontaktzunge 20 sind der in der Schaltanordnung geforderten Stromtragfähigkeit angepasst. Die erfindungsgemäße Anordnung ist jedoch von den vorliegenden oder geforderten geometrischen Abmessungen unabhängig. Gemäß der Zeichnung sind die Breiten (und gleichermaßen die Leiterquerschnitte) der beider Seitenschenkel, des Querschenkels und der Kontaktzunge etwa gleich.

Die Breite der Aufnahmeöffnung 17 ist größer als die Breite der Kontaktzunge 20, da - wie noch näher dargestellt - die Leitbleche 33 der Lichtbogenleiteinrichtung auch durch die Aufnahmeöffnung hindurch greifen. Daher ist die Breite der Aufnahmeöffnung so bemessen, dass Platz noch für die doppelte Materialdicke der Leitbleche (neben der Breite des Grundelements 32) vorhanden ist.

Die Kontaktzunge 20 ist aus der Ebene, in die der Kontaktträger 18, die beiden Seitenschenkel und die Querstrebe 14 liegen (in Richtung auf die Anschlussfläche) nach oben herausgekröpft. Somit liegen die Anschlussfläche 11 der Stromschiene, die Querstrebe 14 und die Kontaktzunge 20 in drei etwa parallelen Ebenen, wobei die Kontaktzunge 20 zwischen der Ebene der Anschlussfläche 11 und der Oberfläche der Querstrebe 14 liegt. In der (späteren) Einbaulage des Festkontakts in der Schaltkammer befindet sich die Kontaktzunge 20 (zusammen mit der an der Kontaktzunge angeordneten Lichtbogenleiteinrichtung) in der Lichtbogenlöschkammer der Schaltanordnung. Im weiteren wird die zur Löschkammer gerichtete Lage der Einzelteile als obere Lagen oder mit 'oben' bezeichnet.

Die Aufnahmezunge 24 am Kontaktauflagenträger 20 ist - von der Querstrebe 14 des Festkontaktträgers ausgehend - in Richtung auf die Anschlussfläche gerichtet. Die Rückbiegung der Kontaktzunge 20 in Richtung auf die Anschlussfläche der Stromschiene bedeutet für den Stromfluss, dass am Ort der Kontaktberührung zwischen Festkontakt (Kontaktauflage 22) und dem - nicht näher dargestellten - Bewegtkontakt eine elektrodynamische Öffnungskraft ausgebildet ist, die von dem gegenläufigen Verlauf des elektrischen Stroms in den Seitenschenkeln 12 und der Kontaktzunge 20 herrührt. Im Falle eines erhöhten Fehlerstroms entsteht eine Kraft zur Unterstützung der Kontaktöffnung. Der bewegliche Kontakt ist in nicht gezeigter, üblicher Weise mit einem Schaltschloss gekoppelt.

Mit Öffnung der Kontakte entsteht der Schaltlichtbogen, der möglichst kurzzeitig von der Kontaktauflage 22 - auf dem Ableithorn 40 - weggeführt und gelöscht werden muss. Hierzu wird die Lichtbogenleiteinrichtung 30 eingesetzt, die aus ferromagnetischem Material ausgebildet ist. Die Lichtbogenleiteinrichtung 30 bewirkt, dass die magnetische Flussdichte im Kontaktbereich verstärkt wird, da die magnetischen Feldlinien durch die Lichtbogenleiteinrichtung gebündelt werden. Dies führt zu einer Beschleunigung der durch die elektrodynamischen Abstoßungskräfte zwischen Festkontakt und Bewegtkontakt bewirkten öffnenden Schwenkbewegung des Bewegtkontakts infolge eines überhöhten Fehlerstroms.

Die in Fig. 2A gezeigte Lichtbogenleiteinrichtung 30 wird aus einem Flachblech aus Stahl hergestellt. Die besondere Form wird durch Stanzen und Biegen erzeugt.

Das Grundelement der Lichtbogenleiteinrichtung 30 ist ein länglich gestreckter Grundkörper 32, bestehend aus einem die Leitbleche 33 tragenden Vorderteil und einem ein Ableithorn 40 umfassendes Hinterteil. Am Vorderteil sind seitlich die beiden Leitbleche 33 - in etwa rechtwinklig - abgebogen angeordnet. Die Breite der Lichtbogenleiteinrichtung ist etwas kleiner als die Breite der Aufnahmeöffnung 17.

Symmetrisch zur Längsachse in der Lichtbogenleiteinrichtung ist eine Öffnung oder ein Montagefenster ausgebildet, in welches - beim Montagevorgang - die Aufnahmezunge 24 hinein tritt. Ober- und Unterkante des Montagefenster bilden zwei - im weiteren näher betrachtete - Anlageflächen 35, 36. Die Fensterhöhe entsprich dem Abstand der Anlageflächen 35, 36, die etwa parallel zueinander liegen, wobei die obere Fensterkante als Materialsteg 38 ausgebildet ist.

Die obere Anlagefläche 35 kommt beim Montagevorgang auf der Oberfläche 25 der Aufnahmezunge 24 zu liegen. Die zweite Anlagefläche 36 kommt beim Montagevorgang unterhalb der Aufnahmezunge 24 zu liegen. Im Folgenden wird daher die Berührungsfläche der oberen Anlagefläche 35 mit der Oberfläche 25 der Aufnahmezunge 24 als Bezugsfläche BZ (siehe Fig. 2B) definiert. Auf die Bezugsfläche BZ werden - zur Erklärung der geometrischen Einzelheiten - weitere Abmessungen bezogen.
Das im wesentlichen nur aus einem Ableithorn 40 bestehende Hinterteil des Grundkörpers 32 ist gegen die Bezugsfläche BZ (und somit gegenüber den Materialsteg 38der oberen Fensterkante) um einen Winkel W, der im Bereich von 25° bis 30° liegen kann, nach oben (in Richtung Löschkammer) abgewinkelt.

Das Vorderteil der Schaltlichtbogenleitvorrichtung 30 trägt - wie schon erwähnt - die beiden Leitbleche 33, die sich im wesentlichen rechtwinklig zur Bezugsfläche BZ - ebenfalls nach oben - erstrecken. Die Fußlinien der Leitbleche (Abkantungen) am Vorderteil liegen - etwa in Fortsetzung der vom Ableithorn gebildeten Linie - unterhalb der Bezugsfläche BZ. An der Vorderkante der Leitbleche 33 (in Richtung auf die Querstrebe gesehen) befindet sich je eine Rastnase 34. Wie aus Fig. 2B zu entnehmen, sind die Rastnasen 34 ebenfalls unterhalb der Bezugsfläche BZ angeordnet.

Wie dargestellt, hat die Lichtbogenleiteinrichtung drei wesentliche Elemente: erstens das Lichtbogen-Ableithorn 40, zweitens das Montagefenster und drittens die beiden U-förmig angeordneten Leitbleche 33. Die Leitbleche 33 begrenzen seitlich den Kontaktraum. Das Ableithorn 40 stellt (in der Zusammenbaulage) eine Verlängerung der Kontaktzunge 20 dar mit dem Zweck, den Fuß des brennenden Schaltlichtbogens von der Kontaktauflage 22 wegzuführen und in Richtung auf einen in der Löschkammer angeordneten Löschblechstapel zu lenken.

Das Montagefenster liegt etwa in der Mitte der Längsausdehnung des Grundkörpers, wo auch der Grundkörper leicht abgekröpft, bzw. abgewinkelt gestaltet ist (siehe Fig. 2B).

Wie im Weiteren in der in den Figuren 3 und 4 dargestellten Montagfolge (M1 bis M7) zu erkennen ist, wird das Montagefenster der Lichtbogenleiteinrichtung mit Bewegungsrichtung von der Anschlussfläche der Stromschiene hin zur Querstrebe 14 der Stromschiene 10 über die Aufnahmezunge 24 gleitend aufgeschoben.

Zur kraftschlüssigen Befestigung ist der Abstand der Anlageflächen 35, 36 (die Fensterhöhe) kleiner gewählt als die Dicke der Aufnahmezunge 24. Die Anlageflächen bilden die Backen einer Zange, die sich - elastisch nachgebend - bei der Montage aufweiten. Durch die entsprechende elastische Verformung kommt eine 2-Punkt-Klemmung auf der Aufnahmezunge zustande.

In der Aufschiebe-Lage der Lichtbogenleiteinrichtung 30 auf dem Kontaktauflagenträger 20 'taucht' das Vorderteil mit den an den Leitblechen 34 ausgebildete Rastnasen 36 in die Aufnahmeöffnung 17 ein. Beim Aufwenden eines Drucks FV von unten lässt sich das Vorderteil gegenüber dem auf die Aufnahmezunge 24 am Kontaktauflagenträger 20 aufgeklemmten Hinterteil elastisch verformen, wodurch die Rastnasen 36 soweit angehoben werden, dass sie auf der zur Aufnahmeöffnung gerichteten Kante 16 des Querschenkels 14 aufliegen.

Zur Montage der Schaltlichtbogenleitvorrichtung werden die Figuren 3 und 4 herangezogen. Sie zeigen die Montagefolge der Schaltlichtbogenleitvorrichtung auf der Stromschiene, mit den Einzelmontageschritten M1 bis M7. Die Teilfiguren M1 bis M7 sind jeweils Längsschnitte der Anordnung.

In der ersten Phase (M1) der Montage wird die Schaltlichtbogenleitvorrichtung von oben kommend in die Aufnahmeöffnung eingeführt.

In den weiteren Phasen (M2 bis M5) wird die Schaltlichtbogenleitvorrichtung auf die Aufnahmezunge aufgeschoben. Es kommt zur 2-Punkt-Klemmung auf der Aufnahmezunge.

Im weiteren Montageschritt (M6) wird von unterhalb der Bezugsfläche BZ eine Kraft FV ausgeübt zur elastischen Verformung des Vorderteils der Schaltlichtbogenleitvorrichtung, mittels der das Vorderteil zur Bezugsfläche BZ hin bewegt wird, so dass die mindestens eine Rastnase (oder beide) mindestens in die Ebene der Oberfläche 15 der Querstrebe 14 angehoben wird.

Im letzten Montageschritt wird eine in der Ebene der Bezugsfläche BZ liegenden, in Richtung auf die Querstrebe 14 liegende Kraft FM aufgebracht, so dass die (mindestens eine) Rastnase auf die Oberfläche 15 der Querstrebe 14 aufgeschoben wird und dort zu liegen kommt. Hiernach kommt eine 3Pkt-Verrastung der Schaltlichtbogenleitvorrichtung zustande.

In der Figur 5 findet sich eine perspektivische Darstellung der Stromschiene mit montierter Schaltlichtbogenleitvorrichtung.

Mit Figur 6 wird eine Situation während der Montage von Stromschiene mit Schaltlichtbogenleitvorrichtung in einer Schaltkammer gezeigt. Die Schaltlichtbogenleitvorrichtung befindet sich mit Abstand vor der Schaltkammer, in welche die Schaltlichtbogenleitvorrichtung einzuschieben ist, so dass die Schaltlichtbogenleitvorrichtung die Eintrittsöffnung vollständig verschließt. In der Schaltkammer ist ein für solche Schaltanordnungen üblicher Löschblechstapel angeordnet.

Es ist erkennbar, dass die Leitbleche in die Schaltkammer eintreten. Vorzugsweise können die Leitbleche etwa abgespreizt sein, so dass beim Einschieben in die Schaltkammer eine Verrastung stattfindet. Dazu sollten die beiden Leitbleche 33 am Vorderteil der Schaltlichtbogenleitvorrichtung etwas weiter als rechtwinklig abgebogen angeordnet sein. Zur Unterstützung der Verrastung kann an einem oder beiden Leitblechen eine Rastnase oder dergleichen angeordnet sein, womit die Verrastung kraftschlüssig vornehmbar ist.

### Bezugszeichenliste

- 10: Stromschiene
- 11: Anschlussfläche (Lasche)
- 12: Seitenschenkel
- 13: Kontaktträgerende der Stromschiene
- 14: Querstrebe
- 15: Oberseite Querstrebe
- 16: Querstrebekante
- 17: Aufnahmeöffnung
- 18: Kontaktträger
- 20: Kontaktauflagenträger
- 22: Kontaktauflage
- 24: Aufnahmezunge
- 25: Oberseite Aufnahmezunge
- 26: Unterseite Aufnahmezunge
- 30: Schaltlichtbogenleitvorrichtung
- 32: Grund- oder Bodenkörper
- 33: Laufbleche
- 34: Rastnase
- 35: obere Anlagefläche
- 36: untere Anlagefläche
- 38: Materialsteg
- 40: Ableithorn
- 60: Schaltkammer einschl. Löscheinrichtung
- BZ: Bezugsebene
- L1; L2: Längen der Anlageflächen
- D1: Abstand Anlageflächen
- D2: Abstand Unterkante Rastnase zu Bezugsebene
- D: Dicke der Aufnahmezunge
- H: Abstand Oberseite Querstrebe zu Oberseite Aufnahmezunge
- W: Winkel (W = 25 bis 30°)

## Patentansprüche

1. Eine in einer Schaltkammer angeordnete elektrische Schaltanordnung,
- umfassend mindestens eine aus Bewegkontakt und Festkontakt bestehende Kontaktanordnung,
- wobei der Festkontakt mit einer eine Anschlussfläche (11) aufweisenden Stromschiene (10) verbunden ist, und der Festkontakt anschlussflächefern an einem Festkontaktträger (18) ausgebildet ist,
- und an dem Festkontaktträger (18) weiterhin ein Kontaktauflagenträger (20) und eine aus ferromagnetischem Material hergestellte Schaltlichtbogenleitvorrichtung (30) ausgebildet ist,
**dadurch gekennzeichnet,**
- **dass** die Schaltlichtbogenleitvorrichtung (30) auf dem Kontaktauflagenträger (20) des Festkontaktträgers (18) klemmend festgesetzt ist.

2. Schaltanordnung nach Anspruch 1, **dadurch gekennzeichnet, dass** die Schaltlichtbogenleitvorrichtung (30) aus einem länglich gestreckten Grundelement (32) besteht, auf welchem auf einem anschlussflächefernen Vorderteil mindestens ein Leitblech (33), auf ihrem anschlussflächenahen Hinterteil ein Ableithorn (40), und ein Montagefenster (35, 36) ausgebildet ist.

3. Schaltanordnung nach Anspruch 1 oder 2, **dadurch gekennzeichnet,**
- **dass** am Kontaktauflagenträger (20) eine Aufnahmezunge (24) angeordnet ist, die von einer, anschlussflächefern am Festkontaktträger (18) angeordneten Querstrebe (14) ausgehend in Richtung auf die Anschlussfläche (11) gerichtet ist,
- und **dass** Ober- und Unterkante des Montagefensters als je eine Anlagefläche (35, 36) ausgebildet sind, von denen die obere Anlagefläche (35) oberhalb der Aufnahmezunge (24) und die untere Anlagefläche (36) unterhalb der Aufnahmezunge (24) anliegt, und wobei der Abstand der Anlageflächen (35, 36) voneinander geringer ist als die Dicke der Aufnahmezunge (24).

4. Schaltanordnung nach Anspruch 3, **dadurch gekennzeichnet,**
- **dass** ausgehend von einer durch die Berührungsfläche von Oberfläche (25) der Aufnahmezunge (24) mit der oberen Anlagefläche (35) definierten Bezugsfläche (BZ) die Oberfläche (15) der Querstrebe (14) um einen Streb-Abstand (H) unterhalb der Bezugsfläche (BZ) liegt,
- und **dass** an mindestens einem Leitblech (33) eine Rastnase (34) angeordnet ist, die um einen Rastnasen-Abstand (D2) unterhalb der Bezugsfläche (BZ) liegt, wobei der Rastnasen-Abstand (D2) größer ist als der Streb-Abstand (H), so dass die mindestens eine Rastnase (34) unterhalb der Bezugsfläche (BZ) liegt.

5. Schaltanordnung nach Anspruch 4, **dadurch gekennzeichnet, dass** an je einem Leitblech (33) eine Rastnase (34) angeordnet ist.

6. Schaltanordnung nach dem vorhergehenden Anspruch, **dadurch gekennzeichnet, dass** in der Schaltkammer (60) ein Löschblechstapel angeordnet ist.

7. Schaltanordnung nach einem der vorhergehenden Ansprüche, **dadurch gekennzeichnet, dass** die Kontaktanordnung an einer doppelt unterbrechenden Schaltanordnung ausgebildet ist.

8. Verfahren zur Montage einer in den vorgenannten Ansprüchen definierten Schaltlichtbogenleitvorrichtung (30) mit folgenden Montageschritten:
- Aufschieben der Schaltlichtbogenleitvorrichtung (30) auf die Aufnahmezunge (24),
- Aufbringen einer von unterhalb der Bezugsfläche (BZ) ausgeübten Kraft (FV) zur elastischen Verformung des Vorderteils der Schaltlichtbogenleitvorrichtung (30), mittels der das Vorderteil zur Bezugsfläche (BZ) hin bewegt wird, so dass die mindestens eine Rastnase (34) mindestens in die Ebene der Oberfläche (15) der Querstrebe (14) angehoben wird, und
- Aufbringen einer in der Ebene der Bezugsfläche liegenden, in Richtung auf die Querstrebe (14) ausgeübten Kraft (FM), so dass die mindestens eine Rastnase (34) auf der Oberfläche (15) der Querstrebe (14) zu liegen kommt.

## Claims

1. Electric switching arrangement which can be arranged in an arcing chamber,
- comprising at least one contact arrangement consisting of a moving contact and a fixed contact,
- the fixed contact being connected to a busbar (10) having a connection face (11), and the fixed contact, remote from the connection face, being formed on a fixed contact carrier (18),
- and a contact facing carrier (20) and a switch arc guiding device (30) made of ferromagnetic material also being formed on the fixed contact carrier (18),
**characterised in that**
- the switch arc guiding device (30) is clamped to the contact facing carrier (20) of the fixed contact carrier (18).

2. Switching arrangement according to claim 1, **characterised in that** the switch arc guiding device (30) consists of an elongate base element (32) on which the following are formed: on a front portion remote from the connection face at least one baffle plate (33), on the rear portion close to the connection face a discharge horn (40), and a mounting window (35, 36).

3. Switching arrangement according to either claim 1 or claim 2, **characterised in that**
- a receiving tab (24) is arranged on the contact facing carrier (20) and projects towards the connection face (11) from a cross strut (14) which is arranged on the fixed contact carrier (18) so as to be remote from the connection face,
- and **in that** an upper edge and a lower edge of the mounting window are each formed as an abutment face (35, 36), the upper abutment face (35) abutting the top of the receiving tab (24) and the lower abutment face (36) abutting the bottom of the receiving tab (24), and the distance between the abutment faces (35, 36) being less than the thickness of the receiving tab (24).

4. Switching arrangement according to claim 3, **characterised in that**
- starting from a reference plane (BZ) defined by the area of contact between a surface (25) of the receiving tab (24) and the upper abutment face (35), the surface (15) of the cross strut (14) is located a strut distance (H) below the reference plane (BZ),
- and **in that** a catch (34) is arranged on at least one baffle plate (33) and is located a catch distance (D2) below the reference plane (BZ), the catch distance (D2) being greater than the strut distance (H), such that the at least one catch (34) is located below the reference plane (BZ).

5. Switching arrangement according to claim 4, **characterised in that** a catch (34) is arranged on each baffle plate (33).

6. Switching arrangement according to the preceding claim, **characterised in that** a quenching plate stack is arranged in the arcing chamber (60).

7. Switching arrangement according to any of the preceding claims, **characterised in that** the contact arrangement is formed on a double-break switching arrangement.

8. Method for mounting a switch arc guiding device (30) defined in the preceding claims, the method comprising the following mounting steps:
- pushing the switch arc guiding device (30) onto the receiving tab (24),
- applying a force (FV) exerted from below the reference plane (BZ) to resiliently deform the front portion of the switch arc guiding device (30), by means of which force the front portion is moved towards the reference plane (BZ) such that the at least one catch (34) is lifted into the plane of the surface (15) of the cross strut (14), and
- applying a force (FM) located in the reference plane and exerted towards the cross strut (14), such that the at least one catch (34) comes to rest on the surface (15) of the cross strut (14).

## Revendications

1. Dispositif de commutation électrique disposé dans une chambre de commutation,
- comprenant au moins un dispositif de contact composé d'un contact mobile et d'un contact fixe,
- le contact fixe étant raccordé à un rail de contact (10) présentant une face de connexion (11), et le contact fixe étant constitué sur un support de contact fixe (18) loin de la face de connexion,
- et un support d'appui de contact (20) et un équipement de guidage d'arc électrique de commutation (30) réalisé en matériau ferromagnétique étant également constitués sur le support de contact fixe (18),
**caractérisé en ce que**
- l'équipement de guidage d'arc électrique de commutation (30) est fixé de façon serrée sur le support d'appui de contact (20) du support de contact fixe (18).

2. Dispositif de commutation selon la revendication 1, **caractérisé en ce que** l'équipement de guidage d'arc électrique de commutation (30) est composé d'un élément de base (32) s'étendant de façon oblongue et sur lequel au moins une chicane (33) est constituée sur une partie avant éloignée de la face de connexion, une corne de déviation (40) est constituée sur sa partie arrière proche de la face de connexion, et une fenêtre de montage (35, 36) est constituée.

3. Dispositif de commutation selon la revendication 1 ou 2, **caractérisé en ce que**
- sur le support d'appui de contact (20), il est disposé une languette réceptrice (24) qui est dirigée vers la face de connexion (11) en partant d'une entretoise (14) disposée loin de la face de connexion sur le support de contact fixe (18),
- et **en ce que** l'arête supérieure et l'arête inférieure de la fenêtre de montage sont constituées chacune comme une face d'appui (35, 36) dont la face d'appui supérieure (35) est située au-dessus de la languette réceptrice (24), et dont la face d'appui inférieure (36) est située au-dessous de la languette réceptrice (24), et l'intervalle des faces d'appui (35, 36) entre elles est plus faible que l'épaisseur de la languette réceptrice (24).

4. Dispositif de commutation selon la revendication 3, **caractérisé en ce que**
- en partant d'une face de référence (BZ) définie par la face de contact de la surface (25) de la languette réceptrice (24) avec la face d'appui supérieure (35), la surface (15) de l'entretoise (14) est sous la face de référence (BZ) à une distance d'entretoise (H),
- et **en ce que**, sur au moins une chicane (33), il est disposé un bec d'encliquetage (34) qui est disposé sous la face de référence (BZ) à une distance (D2) de bec d'encliquetage, la distance (D2) de bec d'encliquetage étant supérieure à la distance d'entretoise (H) de sorte que le bec d'encliquetage (34) au moins au nombre de un est situé sous la face de référence (BZ).

5. Dispositif de commutation selon la revendication 4, **caractérisé en ce qu'**un bec d'encliquetage (34) est disposé sur respectivement une chicane (33).

6. Dispositif de commutation selon la revendication précédente, **caractérisé en ce qu'**une pile de tôles d'extinction est disposée dans la chambre de commutation (60).

7. Dispositif de commutation selon une des revendications précédentes, **caractérisé en ce que** le dispositif de contact est constitué sur un dispositif de commutation à double coupure.

8. Procédé de montage d'un équipement de guidage d'arc électrique de commutation (30) défini dans les revendications précédentes, avec les étapes de montage suivantes :
- coulissement de l'équipement de guidage d'arc électrique de commutation (30) sur la languette réceptrice (24),
- application d'une force (FV) exercée en partant de dessous la face de référence (BZ) pour la déformation élastique de la partie avant de l'équipement de guidage d'arc électrique de commutation (30) et au moyen de laquelle la partie avant est déplacée vers la face de référence (BZ) de sorte que le bec d'encliquetage (34) au moins au nombre de un est soulevé au moins jusqu'au plan de la surface (15) de l'entretoise (14), et
- application d'une force (FM) située dans le plan de la face de référence et exercée en étant dirigée sur l'entretoise (14), de sorte que le bec d'encliquetage (34) au moins au nombre de un vient en appui sur la surface (15) de l'entretoise (14).
